# EUROPÄISCHE PATENTANMELDUNG

(11) **EP 2 730 699 A1**
(43) Veröffentlichungstag der Anmeldung: **14.05.2014**
(21) Anmeldenummer: 12192106.8
(22) Anmeldetag: 09.11.2012
(51) Int. Cl.: E01B 1/00

(54) **Verfahren zum Verschäumen eines Schotterbetts einer Eisenbahngleisanlage**

(71) Anmelder: Bayer MaterialScience AG, 51368 Leverkusen (DE)
(72) Erfinder: Erwe, Dr. Thorsten, 51519 Odenthal (DE); Gross, Thomas, 42929 Wermelskirchen (DE); Kleiner, Dr. Thomas, 51519 Odenthal (DE)
(74) Vertreter: Michalski Hüttermann & Partner Patentanwälte

(57) **Zusammenfassung**

Es ist ein Verfahren zum Verschäumen eines Schotterbetts einer Eisenbahngleisanlage vorgesehen, wobei die Eisenbahngleisanlage auf dem Schotterbett aufliegende Schwellen und auf den Schwellen aufliegende Schienen aufweist, bei dem zumindest in einem Teilbereich entlang eines zu verschäumenden Bereichs des Schotterbetts die Schienen abgedeckt werden und ein Schaummittel in das Schotterbett eingebracht wird während die Schienen abgedeckt sind, wobei das Schotterbett in einem von zwei nachfolgenden Schwellen begrenzten Schwellenfach eine entgegen der Schwerkraftrichtung weisenden Oberseite aufweist und das Schotterbett derart angehäuft ist, dass die Oberseite des Schotterbetts mindestens bis zu einer in Schwerkraftrichtung weisenden Unterseite der Schwelle reicht.

## Beschreibung

Die vorliegende Erfindung betrifft ein Verfahren zum Verschäumen eines Schotterbetts einer Eisenbahngleisanlage, mit dessen Hilfe das Schotterbett einer Eisenbahngleisanlage mit einer ausreichenden Elastizität verfestigt werden kann.

Um das Schotterbett einer Eisenbahngleisanlage zu stabilisieren und höhere Lasten abtragen zu können, ist es beispielsweise aus EP 1 619 305 B1 bekannt, die Hohlräume eines Schotterbetts einer Eisenbahngleisanlage mit Polyurethan (PU) auszuschäumen. Hierzu werden als Schäummittel die Edukte Isocyanat, Polyol und Additive vermischt und in die Hohlräume des Schotterbetts eingebracht, wo sie zu Polyurethanschaum reagieren. Hierfür wird in einem von zwei nachfolgenden Schwellen begrenzten Schwellenfach das Schotterbett teilweise ausgeräumt ("ausgekoffert"), indem beispielsweise 15 cm bis 20 cm des Schotterbetts innerhalb des Schwellenfachs abgetragen werden. Nach dem Verschäumen wird das ausgeräumte Schwellenfach wieder mit Schottensteinen bis zu einer nominellen Betriebshöhe des Schotterbetts im Schwellenfach im regulären Schienenverkehrsbetrieb gefüllt, so dass eventuell aus der Tiefe hochsteigender Schaum durch das spätere Aufschottem auf die nominelle Bertriebshöhe abgedeckt wird. Bei der nominellen Betriebshöhe des Schotterbetts ist die Oberseite des Schotterbetts auf einer Höhe oberhalb einer in Schwerkraftrichtung weisenden Unterseite der Schwellen positioniert, wobei die Oberkante der Schotterschicht knapp unterhalb der Oberseite der Schwelle angeordnet sein kann.

Es besteht ein ständiges Bedürfnis, den Bau und/oder die Sanierung einer Eisenbahngleisanlage möglichst schnell durchführen zu können, um Streckenunterbrechungszeiten zu reduzieren.

Es ist die Aufgabe der Erfindung, ein Verfahren zum Verschäumen eines Schotterbetts einer Eisenbahngleisanlage zu schaffen, das einen schnellen Bau und/oder eine schnelle Sanierung einer Eisenbahngleisanlage ermöglicht.

Die Lösung erfolgt erfindungsgemäß durch die Merkmale des Anspruchs 1. Bevorzugte Ausgestaltungen der Erfindung sind in den Unteransprüchen angegeben, die jeweils einzeln oder in Kombination einen Aspekt der Erfindung darstellen können.

Erfindungsgemäß ist ein Verfahren zum Verschäumen eines Schotterbetts einer Eisenbahngleisanlage vorgesehen, wobei die Eisenbahngleisanlage auf dem Schotterbett aufliegende Schwellen und auf den Schwellen aufliegende Schienen aufweist, bei dem zumindest in einem Teilbereich entlang eines zu verschäumenden Bereichs des Schotterbetts die Schienen abgedeckt werden und ein Schäummittel in das Schotterbett eingebracht wird während die Schienen abgedeckt sind, wobei das Schotterbett in einem von zwei nachfolgenden Schwellen begrenzten Schwellenfach eine entgegen der Schwerkraftrichtung weisenden Oberseite aufweist und das Schotterbett derart angehäuft ist, dass die Oberseite des Schotterbetts auf einer Höhe oberhalb einer in Schwerkraftrichtung weisenden Unterseite der Schwelle positioniert ist.

Die auf einer Höhe oberhalb einer in Schwerkraftrichtung weisenden Unterseite der Schwelle positionierte Oberseite des Schotterbetts ist somit auf der nominalen Betriebshöhe des Schotterbettes positioniert. Hierbei wird die Erkenntnis ausgenutzt, dass es entgegen der bisherigen Annahme möglich ist das Schotterbett derart zu verschäumen, dass der entstehende Schaum, insbesondere aus Polyurethan (PU), innerhalb des Schotterbetts verbleibt und nicht aus dem Schotterbett herausquillt und die Schienen verschmutzt. Beispielsweise ist es möglich mit Hilfe mindestens eines geeignet gewählten Katalysators in der Eduktmischung des Schäummittels die Entstehung eines Treibmittels, insbesondere CO₂, soweit zu verzögern, dass das im Wesentlichen flüssige Schäummittel von der Oberseite des Schotterbettes in die Hohlräume des Schotterbetts fließen kann, bevor eine maßgebliche chemische Reaktion stattfindet und der verfestigte Schaum entsteht. Ein ausgekoffertes Schwellenfach ist hierzu nicht erforderlich, so dass die Edukte und/oder der Schaum auf ein unausgekoffertes Schotterbett aufbringbar sind. Dadurch können die Arbeitsschritte Auskoffern vor der Verschäumung und das Auffüllen des Schotterbettes nach dem Verschäumen entfallen, wodurch die Gesamtdauer einer Baustelle, beispielsweise zum Neubau und/oder Sanierung einer Gleisstrecke, deutlich verkürzt werden kann. Dadurch, dass innerhalb des Schwellenfachs die Oberseite des Schotterbetts während des Verschäumens in der nominellen Betriebshöhe angeordnet ist, kann eine erhöhte Stabilität des Schotterbetts während des Verschäumens gewährleistet sein, so dass insbesondere eine Verschiebung des Schotterbetts, beispielsweise durch Temperaturausdehnungseffekte und/oder Witterungseffekte und/oder mechanischen Belastungen durch ein Schienenfahrzeug während des Verschäumens, vermieden werden können. Durch das Abdecken der Schienen kann erreicht werden, dass das Schotterbett großflächig mit dem Schäummittel besprüht werden kann, ohne dabei die Schienen zu verschmutzen. Insbesondere kann sichergestellt werden, dass kein Teil des aufgebrachten Schäummittels in Kontakt mit einer Fahrfläche am Schienenkopf der Schiene gelangen kann. Auch eine unabsichtliche Verschmutzung der Schiene durch nicht abgeflossenes Schäummittel kann dadurch sicher vermieden werden. Da durch die abgedeckten Schienen das Schotterbett mit dem Schäummittel besprüht werden kann, ist es nicht erforderlich zum Einbringen des Schäummittels ein Verteilerrohr in das Schotterbett einzustecken. Dies beschleunigt das Verschäumen des Schotterbettes und ermöglicht insbesondere eine kontinuierlich Arbeitsweise beim Verschäumen des Schotterbettes.

Das Schotterbett ist insbesondere durch eine unregelmäßige Anhäufung von scharfkantigen Schottersteinen gebildet, wobei die geometrische Form und/oder die Abmessungen der Schottersteine in vergleichsweise großen Toleranzbereichen streuen können. Das Schotterbett ist in Fahrtrichtung im Querschnitt insbesondere im Wesentlichen trapezförmig mit seitlich abfallenden Böschungsflächen ausgestaltet. Das Schotterbett kann auf einem Untergrund ("Planum") aufliegen, wobei insbesondere zwischen dem Planum und dem Schotterbett eine Drainage, beispielsweise eine Drainagematte, zur Abfuhr von Flüssigkeiten, insbesondere Regenwasser, aus dem Schotterbett vorgesehen sein kann. Auf dem Schotterbett können die Schwellen aufliegen, auf denen wiederum die Schienen in einem der Spurweite des vorgesehenen Schienenfahrzeugs entsprechenden Abstand aufliegen. Die Schwellen können etwas in das Schotterbett eingelassen sein, so dass nicht nur die Unterseite sondern auch die Seitenflächen der Schwellen mit dem Schotterbett in Kontakt stehen können. Die Schienen können mit Hilfe von Befestigungsmitteln, insbesondere Vossloh-Klemmen, mit den Schwellen befestigt sein. Das Schäummittel ist insbesondere eine Mischung eines reaktionsfähigen Gemisches, das insbesondere Isocyanat und Polyol enthält, wobei die Mischung zusätzlich mindestens einen Katalysator und/oder zusätzliches Treibmittel enthalten kann. Vorzugsweise wird das Treibmittel, insbesondere CO₂, durch eine chemische Reaktion des Schäummittels erzeugt. Das Schäummittel kann ferner Zusatzmittel enthalten, die beispielsweise die Haltbarkeit und/oder die Handhabbarkeit verbessern. Insbesondere ist das Schäummittel umweltverträglich, vorzugsweise im Wesentlichen frei von Aminen.

Insbesondere entspricht die vertikale Positionierung der Oberseite des Schotterbetts im Schwellenfach im Wesentlichen der nominellen Betriebshöhe des Schotterbetts im Schwellenfach im regulären Schienenverkehrsbetrieb. Das Schotterbett ist dadurch innerhalb des Schwellenfachs bereits während des Verschäumens in seinem designierten Endzustand, so dass ein vorheriges Ausräumen des Schwellenfachs und/oder ein nachfolgendes Verfüllen des Schwellenfachs mit Schottersteinen vollständig entfallen kann. Die Betriebshöhe des Schotterbetts kann insbesondere bis zu einer in Schwerkraftrichtung weisenden Schienenunterseite der Schiene reichen oder einen Abstand d bis zur Schienenunterseite von 0,5 cm ≤ d ≤ 10 cm aufweisen.

Vorzugsweise wird das Schäummittel auf einem Höhenniveau oberhalb einer Fahrfläche der Schiene aus einem Auslass aufgebracht, wobei insbesondere das Höhenniveau zum Verschäumen von zwei nachfolgenden Schwellenfächern im Wesentlichen konstant gehalten wird. Das Schäummittel kann dadurch mit und/oder ohne eine Verlagerung des mindestens einen Auslasses relativ zu einem den mindestens einen Auslass aufweisenden Schienenfahrzeug auf das Schotterbett aufgebracht werden, beispielsweise durch Auslaufen und/oder Aufsprühen. Der Auslass kann relativ zu einem den Auslass aufweisenden Schienenfahrzeug in einer Längsrichtung und/oder einer Querrichtung bewegbar ausgebildet sein, wobei der mindestens eine Auslass in der Querrichtung über ein Ende der Schwellen hinaus bewegbar ausgebildet sein kann. Die konstruktive Ausgestaltung einer den mindestens einen Auslass aufweisenden Ausbringungsvorrichtung zum Aufbringen des Schämmittels kann dadurch vereinfacht werden. Insbesondere ist es möglich den Auslass durch ein kurzes mit einem Mischkopf zum Mischen der Komponenten des Schäummittels verbundenes Rohrstück oder Düsenstücks auszubilden, so dass längere Wegstrecken zur Abgabe des Schäummittels vermieden sind. Das Risiko eines Verstopfens des Auslasses ist dadurch reduziert.

Besonders bevorzugt wird mindestens die Schiene und/oder die Schwelle mit mindestens einer gegenüber der Schwerkraftrichtung angeschrägt ausgerichteten Abdeckung abgedeckt. Die Abdeckung kann dabei eine oder beide Schienen abdecken und/oder eine oder beide an ein Schwellenfach angrenzende Schwellen abdecken. Die Abdeckung kann beispielsweise in Form einer Abdeckplatte ausgebildet sein. Das Schäummittel kann an der Abdeckung ablaufen und von der Schiene und/oder der Schwelle weg zum Schotterbett gelangen. Eine Verschmutzung der Schiene und/oder der Schwelle wird dadurch vermieden, wobei das anderenfalls die Schiene und/oder die Schwelle treffende Schäummittel zum Ausschäumen des Schotterbetts, insbesondere in der Nähe der Schiene, vorzugsweise unterhalb der Schiene, genutzt werden kann. Dadurch kann das Schäummittel insbesondere auf die Eisenbahngleisanlage im Wesentlichen gleichmäßig aufgebracht werden, wobei dennoch sichergestellt werden kann, dass in dem schwer zugänglichen Bereich des Schotterbetts unterhalb der Schiene genügend Schäummittel zum Verschäumen des Schotterbetts eingebracht werden kann.

Insbesondere wird mindestens die Schiene und/oder die Schwelle von einer Abdeckhaube abgedeckt, wobei die Abdeckhaube eine erste Abdeckung Abdeckplatte und eine unter einem Winkel mit der ersten Abdeckung verbundene zweite Abdeckung aufweist. Die Abdeckhaube kann die Schiene und/oder die Schwelle vergleichbar zu einem Giebeldach abdecken, wobei es auch möglich ist, dass die erste Abdeckung mit der zweiten Abdeckung mittelbar über ein im Wesentlichen horizontal ausgerichtetes Zwischenstück miteinander verbunden sind, um die vertikale Erstreckung der Abdeckhaube zu reduzieren. Die Abdeckung und/oder die Abdeckhaube kann rahmenförmig ausgebildet sein, wobei die rahmenförmige Abdeckung und/oder Abdeckhaube die Schienen und die Schwellen eines Schwellenfaches, auf welches das Schäummittel aufzubringen ist, abdecken können. Insbesondere kann ein seitliches Wegrutschen der Abdeckplatten von der Schiene vermieden werden. Die Abdeckungen können auf dem Schotterbett aufgesetzt werden und/oder die Schiene zwischen den beiden Abdeckplatte infolge ihres Eigengewichts einklemmen. Die Abdeckhaube kann dadurch eine ausreichende Stabilität aufweisen, damit der Druck des auf die Abdeckhaube auftreffenden Schäummittels die Abdeckhaube nicht von der Schiene drückt.

Vorzugsweise weist die Abdeckung und/oder die Abdeckhaube mindestens eine Führung zum kontinuierlichen Mitführen der Abdeckhaube und/oder der Abdeckung auf der Schiene auf. Die Führung kann eine schienengebundene Führung sein, die eine genaue Positionierung der Abdeckhaube und/oder der Abdeckungen relativ zu den Schienen ermöglicht. Die Führung kann beispielsweise in Form eines Gestells zum Aufsetzen auf die Schienen ausgebildet sein, und kann Rollen, Räder, und/oder Gleitschuhe zur Kontaktierung der Schiene oder Schienen aufweisen. Die Positionierung der Abdeckung und/oder der Abdeckhaube in Fahrrichtung kann dadurch definiert vorgegeben werden. Ferner ist es möglich, dass das Schäummittel in Fahrtrichtung angeschrägt abgegeben wird, so dass das Schäummittel mit einer Kraftkomponente in Fahrtrichtung oder entgegen der Fahrtrichtung auf die Abdeckung und/oder die Abdeckhaube auftrifft und dadurch die Abdeckung und/oder die Abdeckhaube in einer Längsrichtung bewegbar sein kann. Die Abdeckung und/oder die Abdeckhaube kann rahmenförmig ausgebildet sein, wobei die rahmenförmige Abdeckhaube aus Abdeckungen und mindestens einem Zwischenstück, beispielsweise als offener Rahmen, gebildet sein kann. Dadurch kann die rahmenförmige Abdeckung und/oder Abdeckhaube die Schienen und die Schwellen eines Schwellenfaches, auf welches das Schäummittel aufzubringen ist, abdecken. Durch die Führung kann ein kontinuierliches Mitführen der Abdeckung und/oder der Abdeckhaube entlang der Schienen ermöglicht werden, wodurch ein kontinuierliches Aufbringen der Reaktionsmischung ermöglicht werden kann.

Besonders bevorzugt weist die die Abdeckung und/oder die Abdeckhaube ein Abperlmittel zum Abperlen von Schäummittel auf, wobei das Abperlmittel insbesondere als Beschichtung ausgestaltet ist, wobei vorzugsweise mehrere übereinander angeordnete Abziehfolien mit jeweils einer das Abperlmittel ausbildenden Beschichtung vorgesehen sind. Das Abperlmittel kann beispielsweise eine vergleichbar zur Lotuspflanze ausgestaltete Mikrostruktur aufweisen, wodurch sich ein lotusartiger Abperlef fekt ergibt. Insbesondere können mehrere über eine ablösbare Klebeschicht miteinander verbundenen Abziehfolien vorgesehen sein, die jeweils mit dem Abperlmittel versehen sind. Nach einer Benutzung kann die oberste Abziehfolie abgezogen werden, so dass die darunterliegende Abziehfolie beziehungsweise das darunterliegende Abperlmittel für eine weitere Verwendung genutzt werden kann. Durch das Abperlmittel kann ein Haften des Schäummittels an der Abdeckung und/oder der Abdeckhaube vermieden werden, so dass das Schäummittel schnell zum Schotterbett geleitet werden kann, vorzugsweise bevor ein Aufschäumen des Schäummittels einsetzt. Insbesondere kann dadurch auch die Abdeckung und/oder die Abdeckhaube vor einer Verschmutzung durch das Schäummittel geschützt werden. Die Abdeckung und/oder die Abdeckhaube kann dadurch mehrfach wiederverwendet werden. Beispielsweise ist es möglich mit der Abdeckung und/oder der Abdeckhaube zunächst eine Schiene abzudecken. Nachdem das Schäummittel in diesem Bereich aufgebracht wurde, kann die Abdeckung und/oder die Abdeckhaube wieder aufgenommen werden und zum Abdecken eines anderen Bereichs der Schiene verwendet werden, während noch in einem zum vorherigen Bereich nachfolgenden Bereich Schäummittel aufgebracht wird, für den ein anderer Satz Abdeckungen und/oder Abdeckhauben verwendet wird. Dadurch kann mit einem geringen Materialeinsatz für Abdeckungen und/oder Abdeckhauben ein große Wegstrecke der Schienen während des Verschäumens abgedeckt werden. Zusätzlich kann die Abdeckplatte durch Pressluft, insbesondere einen Pressluftdruckstoß, von eventuell noch anhaftendem Reaktionsgemisch gereinigt werden.

Insbesondere wird das Schäummittel soweit in das Schotterbett eingebracht, dass nach dem Verschäumen des Schäummittels der entstandene Schaum im Wesentlichen vollständig unterhalb der Oberseite des Schotterbetts im Schwellenfach verbleibt. Beispielsweise kann mit Hilfe geeignet gewählter Katalysatoren im Schäummittel der Beginn und das Ende des Schäumprozesses entsprechend eingestellt werden, so dass eine gewünschte Steighöhe des entstehenden Schaums derart vorgesehen sein kann, dass der Schaum nicht über die Oberseite des Schotterbetts hinausgelangt. Ein unnötiger Materialeinsatz des Schäummittels ist dadurch vermieden.

Besonders bevorzugt ist die Abgabe des Schäummittels bei einem Übergang über eine Schiene und/oder von einem Schwellenfach zu einem nachfolgenden Schwellenfach unterbrechbar. Eine Unterbrechung des Aufbringens des Schäummittels kann beispielsweise bei einem Aufbringen des Schäummittels ohne eine Abdeckung und/oder Abdeckhaube vorgesehen sein. Dabei kann das Aufbringen des Schäummittels unterbrochen werden, wenn der Auslass über eine Schiene und/oder Schwelle geführt wird. Durch die kurzzeitige Unterbrechung der Aufbringung kann vermieden werden, dass das Schäummittel die Schiene, insbesondere die Oberseite der Schiene, und/oder die Schwelle zwischen zwei nachfolgenden Schwellenfächern benetzt. Ein unnötiger Materialeinsatz des Schäummittels ist dadurch vermieden. Insbesondere erfolgt die Abgabe des Schäummittels durch eine Hin- und Herbewegung eines Auslasses in einer Quer- und/oder Längsrichtung zum Aufbringen des Schäummittels insbesondere quer zur Fahrtrichtung der Eisenbahngleisanlagen, wobei die Abgabe des Schäummittels im Bereich der Schiene unterbrochen werden kann. An einem Schwellenende kann der Auslass u-förmig um das Schwellenende herumgeführt werden, wodurch die Bettung der Schwellen in dem Schotterbett verbessert werden kann. Das Risiko einer Verschmutzung der Schiene ist dadurch reduziert. Ferner wird die Abdeckung und/oder Abdeckhaube mit einer geringeren Masse an Schäummittel in Kontakt gebracht, wodurch sich die Standzeiten der Abdeckungen und/oder Abdeckhauben erhöhen.

Besonders bevorzugt wird das Schäummittel von einem auf den Schienen der Eisenbahngleisanlage fahrenden Schienenfahrzeug aufgebracht, wobei sich das Schienenfahrzeug zum Verschäumen des Schotterbetts der Eisenbahngleisanlage im Wesentlichen kontinuierlich, insbesondere mit einer konstanten Fahrgeschwindigkeit, vorwärtsbewegt. Der mindestens eine Auslass ist unabhängig von einer Bewegung des Schienenfahrzeuges in die Längsrichtung und die Querrichtung bezogen auf die Fortbewegungsrichtung des Schienenfahrzeuges bewegbar. Der mindestens eine Auslass ist bei einer Bewegung des Schienenfahrzeuges im Wesentlichen schwellenparallel bewegbar, insbesondere durch ein auf die Geschwindigkeit des Schienenfahrzeuges abgestimmtes gleichzeitiges Bewegen in Längsrichtung und Querrichtung. Dadurch kann eine konstante Fahrgeschwindigkeit des Schienenfahrzeuges während des Aufbringens der Schäummischung ermöglicht werden. Eine diskontinuierliche Betriebsweise beim Verschäumen des Schotterbetts wird dadurch vermieden, so dass eine schnelle und unkomplizierte Betriebsweise ermöglicht ist. Insbesondere ist es nicht erforderlich das Schienenfahrzeug immer wieder anzuhalten und weiterzubewegen.

Nachfolgend wird die Erfindung unter Bezugnahme auf die anliegenden Zeichnungen anhand eines bevorzugten Ausführungsbeispiels exemplarisch erläutert, wobei die nachfolgend dargestellten Merkmale sowohl jeweils einzeln als auch in Kombination einen Aspekt der Erfindung darstellen können. Es zeigen:
Fig. 1: eine schematische Draufsicht einer Eisenbahngleisanlage;
Fig. 2: eine schematische Schnittansicht eines Details der Eisenbahngleisanlage während eines Verschäumens;
Fig. 3: eine schematische Draufsicht der Eisenbahngleisanlage aus Fig. 2;
Fig. 4: eine perspektivische Ansicht einer kontinuierlich mitführbaren Abdeckung;
Fig. 5a: eine schematische Draufsicht auf eine Abdeckung;
Fig. 5b: eine schematische Draufsicht einer Eisenbahngleisanlage mit einer Abdeckung;
Fig. 6: eine Seitenansicht einer Eisenbahngleisanlage mit zwei Abdeckungen.

Die in Fig. 1 dargestellte Eisenbahngleisanlage 10 weist ein Schotterbett 12 auf, auf dem mehrere Schwellen 14 aufliegen. Die Schwellen 14 tragen zwei in Fahrtrichtung, in Längsrichtung X, ausgerichtete Schienen 16, die entsprechend der beabsichtigten Spurweite zueinander beabstandet angeordnet sind. Zwischen zwei Schwellen 14 und den beiden Schienen 16 ist ein Schwellenfach 18 ausgebildet.

Wie in Fig. 2 dargestellt, kann die Schiene 16 während eines Verschäumens des Schotterbetts 12 mit einer Abdeckhaube 20 abgedeckt werden. Die Abdeckhaube 20 weist im dargestellten Ausführungsbeispiel eine erste Abdeckung 22 und eine zweite Abdeckung 24 auf, die unter einem Winkel giebelartig miteinander verbunden sind. Die Abdeckhaube 20 weist mindestens ein Zwischenstück 38 auf, welches in Querrichtung Y, im Wesentlichen rechtwinkelig zur Schiene 16, an den Abdeckungen 22, 24 angeordnet ist. Das Zwischenstück 38 kann in Form einer einseitigen Abdeckung mit einer Neigung zum Schwellenfach hin ausgestaltet sein kann. Das Zwischenstück 38 kann in Form eines Daches mit zwei Neigungen ausgebildet sein. Im dargestellten Ausführungsbeispiel ist die Abdeckhaube 20 zu einer Oberseite 26 des Schotterbetts 12 im Bereich des Schwellenfachs 18 beabstandet. Die Abdeckhaube 20 kann durch die seitlich an einem Schienenkopf 28 der Schiene 16 anliegenden Abdeckung 22, 24 zentriert werden und durch ihr Eigengewicht mit der Schiene 16 verklemmt sein. Eine von dem Schienenkopf 28 ausgebildete entgegen der Schwerkraftrichtung weisenden Fahrfläche 30 der Schiene 16 ist dadurch im Wesentlichen vollständig abgedeckt. Durch das Zwischenstück 38 ist die Schwelle 14 abgedeckt. Wenn aus einem Mischkopf 32, der sich in eine Querrichtung Y über einen Auslass 34 auf einem Höhenniveau, das in Schwerkraftrichtung oberhalb der Fahrfläche 30 der Schiene 16 und gegebenenfalls oberhalb der Abdeckhaube 20 vorgesehen ist, ein Schäummittel aufgebracht wird, kann das im Wesentlichen flüssige Schäummittel an den Abdeckungen 22, 24 der Abdeckhaube 20 und dem Zwischenstück 38 von der Fahrfläche 30 der Schiene 16 und der Schwelle 14 wegfließen und statt dessen zum Schotterbett 12 gelangen. Hierbei ist es nicht erforderlich, dass das Schwellenfach 18 ausgekoffert wird, so dass die Oberseite 26 des Schotterbetts 12 im Bereich des Schwellenfachs 18 bereits der nominellen Betriebshöhe des Schotterbetts 12 im regulären Schienenbetrieb entsprechen kann. Die Oberseite 26 des Schotterbetts 12 im Bereich des Schwellenfachs 18 kann sich dadurch auf einem Höhenniveau befinden, das in Schwerkraftrichtung oberhalb einer zum Planum weisenden Unterseite 36 der Schwelle 14 vorgesehen ist.

Wie in Fig. 3 dargestellt, weist die Abdeckhaube 20 mindestens ein quer zur Fahrtrichtung angeordnetes Zwischenstück 38 auf. Die Zwischenstücke 38 können in Fahrtrichtung oder entgegen der Fahrtrichtung an den Abdeckungen 22, 24 angeordnet sein und zumindest teilweise die Schwelle (nicht dargestellt) und zumindest teilweise ein Befestigungsmittel 40, beispielsweise in Form einer Vossloh-Klemme, vor einer Verunreinigung durch das Schaummittel schützen. Durch die Abdeckungen 22,24 kann die Schiene 16 bei einer Bewegung des Mischkopfes 34 in Querrichtung Y vor einer Verunreinigung geschützt werden.

Die Abdeckhaube 20 in Fig. 4 weist Abdeckungen 22,24 und zwei Zwischenstücke 38 auf, wobei die Zwischenstücke 38 zumindest die Breite der Schwellen aufweisen. Die Abdeckhaube 20 weist eine schienenbezogene Führung 42 zum kontinuierlichen mitführen der Abdeckhaube 20 in Form von Rollen auf, welche auf den Schienen 16 in Längsrichtung X abrollen. Die Rollen 42 sind über ein Gestänge 44 verbunden, auf dem die Abdeckhaube 20 aufliegt. Der Mischkopf 32 kann sowohl in Quer- als auch in Längsrichtung X relativ zu dem Schienenfahrzeug (nicht dargestellt) und/oder der Abdeckhaube 20 verfahren werden. Dadurch kann bei einer kontinuierlichen Bewegung des Schienenfahrzeuges und/oder der Abdeckhaube 20 der Mischkopf 32 im Wesentlichen parallel zu den Schellen 14 zum Aufbringen des Schaummittels in das Schwellenfach 18 bewegt werden. Der Mischkopf 32 kann um eine Schiene 16 eine Pendelbewegung in Querrichtung Y ausführen, wobei die Pendelbewegung endseitig um die Schwelle 14 herumführen kann.

Fig. 5a zeigt eine an zwei Schienen 16 angeordnete Abdeckhaube 20 mit den ersten und zweiten Abdeckungen 22,24 und zwei Zwischenstücken 38. Die Abdeckhaube 20 ist in Fig. 5b an einer Eisenbahngleisanlage 10 dargestellt, wobei zwei Mischköpfe 32, einer für jede Schiene 16, vorgesehen sind. Die Mischköpfe 32 können unabhängig voneinander sowohl in Längsrichtung X als auch in Querrichtung Y bewegt werden. Bei einer kontinuierlichen Bewegung der Abdeckhaube 20 in Längsrichtung X können die Mischköpfe 32 jeweils um eine Schiene 16 pendeln und dabei einem U-förmigen Verfahrweg 46 mit Komponenten in Längsrichtung X und Querrichtung Y folgen, wobei der Verfahrweg 46 jeweils um das außenseitige Ende der Schwellen 14 geführt sein kann. Das Schaummittel kann überwiegend im Bereich der Schienen 16 in das Schotterbett 12 eingebracht werden.

Eine Anordnung von zwei Abdeckhauben 20, die jeweils eine oder zwei Mischköpfe 32 aufweisen können, ist in Fig. 6 dargestellt. Über die Auslässe 34 der Mischköpfe 32 kann das Schaummittel 48 auf das Schotterbett 12, insbesondere in den Schwellenfächern 18, aufgebracht werden. Die Abdeckhauben 20 sind durch Führungen 42 kontinuierlich entlang der Schienen 16 in Längsrichtung X bewegbar. Das Schaummittel 48 kann dabei kontinuierlich ausgebracht werden, wobei die Schienen 16 und die Schwellen 14 durch die Abdeckhauben 20 vor Verunreinigungen geschützt sind.

## Patentansprüche

1. Verfahren zum Verschäumen eines Schotterbetts (12) einer Eisenbahngleisanlage (10), wobei die Eisenbahngleisanlage (10) auf dem Schotterbett (12) aufliegende Schwellen (14) und auf den Schwellen (14) aufliegende Schienen (16) aufweist, bei dem
zumindest in einem Teilbereich entlang eines zu verschäumenden Bereichs des Schotterbetts (12) die Schienen (16) abgedeckt werden und
ein Schäummittel in das Schotterbett (12) eingebracht wird während die Schienen (16) abgedeckt sind,
wobei das Schotterbett (12) in einem von zwei nachfolgenden Schwellen (14) begrenzten Schwellenfach (18) eine entgegen der Schwerkraftrichtung weisenden Oberseite (26) aufweist und das Schotterbett (12) derart angehäuft ist, dass die Oberseite des Schotterbetts (12) auf einer Höhe oberhalb einer in Schwerkraftrichtung weisenden Unterseite (36) der Schwelle (14) positioniert ist.

2. Verfahren nach Anspruch 1, bei dem die vertikale Positionierung der Oberseite (26) des Schotterbetts (12) im Schwellenfach (18) im Wesentlichen der nominellen Betriebshöhe des Schotterbetts (12) im Schwellenfach (18) im regulären Schienenverkehrsbetrieb entspricht.

3. Verfahren nach Anspruch 1 oder 2, bei dem das Schäummittel auf einem Höhenniveau oberhalb einer Fahrfläche (30) der Schiene (16) aus einem Auslass (34) aufgebracht wird, wobei insbesondere das Höhenniveau zum Verschäumen von zwei nachfolgenden Schwellenfächern (18) im Wesentlichen konstant gehalten wird.

4. Verfahren nach einem der Ansprüche 1 bis 3, bei dem mindestens die Schiene (16) und/oder die Schwelle (14) mit mindestens einer gegenüber der Schwerkraftrichtung angeschrägt ausgerichteten Abdeckung (22, 24) abgedeckt wird.

5. Verfahren nach einem der Ansprüche 1 bis 4, bei dem mindestens die Schiene (16) und/oder die Schwelle (14) von einer Abdeckhaube (20) abgedeckt wird, wobei die Abdeckhaube (20) eine erste Abdeckung (22) und eine unter einem Winkel mit der ersten Abdeckung (22) verbundene zweite Abdeckung (24) aufweist.

6. Verfahren nach Anspruch 4 oder 5, bei dem die Abdeckung (22, 24) und/oder die Abdeckhaube (20) mindestens eine Führung zum kontinuierlichen Mitführen der Abdeckhaube (20) und/oder der Abdeckung (22, 24) auf der Schiene (16) aufweist.

7. Verfahren nach einem der Ansprüche 4 bis 6, bei dem die die Abdeckplatte (22, 24) und/oder die Abdeckhaube (20) ein Abperlmittel zum Abperlen von Schäummittel aufweist, wobei das Abperlmittel insbesondere als Beschichtung ausgestaltet ist, wobei vorzugsweise mehrere übereinander angeordnete Abziehfolien mit jeweils einer das Abperlmittel ausbildenden Beschichtung vorgesehen sind.

8. Verfahren nach einem der Ansprüche 1 bis 7, bei dem das Schäummittel soweit in das Schotterbett (12) eingebracht wird, dass nach dem Verschäumen des Schäummittels der entstandene Schaum im Wesentlichen vollständig unterhalb der Oberseite (26) des Schotterbetts (12) im Schwellenfach (18) verbleibt.

9. Verfahren nach einem der Ansprüche 1 bis 8, bei dem die Abgabe des Schäummittels bei einem Übergang über eine Schiene (16) und/oder von einem Schwellenfach (18) zu einem nachfolgenden Schwellenfach (18) unterbrechbar ist.

10. Verfahren nach einem der Ansprüche 1 bis 9, bei dem das Schäummittel von einem auf den Schienen (16) der Eisenbahngleisanlage (10) fahrenden Schienenfahrzeug aufgebracht wird, wobei sich das Schienenfahrzeug zum Verschäumen des Schotterbetts (12) der Eisenbahngleisanlage (10) im Wesentlichen kontinuierlich, insbesondere mit einer konstanten Fahrgeschwindigkeit, vorwärtsbewegt.
